# EUROPÄISCHE PATENTSCHRIFT

(11) **EP 0 197 886 B1**
(45) Veröffentlichungstag und Bekanntmachung des Hinweises auf die Patenterteilung: **14.06.1989**
(21) Anmeldenummer: 86730042.8
(22) Anmeldetag: 13.03.1986
(51) Int. Cl.: H05B 33/10

(54) **Verfahren zur Herstellung einer flachen Beleuchtungseinheit**
Process for manufacturing a flat light source
Procédé de fabrication d'une source lumineuse plane

(30) Priorität: 29.03.1985 DE 3512093
(43) Veröffentlichungstag der Anmeldung: 15.10.1986
(73) Patentinhaber: SIEMENS AKTIENGESELLSCHAFT, 80333 München (DE)
(72) Erfinder: Grethen, Hartmut, Dipl.-Phys. Dr., D-1000 Berlin 27 (DE); Nickel, Werner, Dr.-Ing., D-1000 Berlin 20 (DE); Scheer, Udo, Dipl.-Phys. Dr. rer. nat., D-1000 Berlin 37 (DE)

(56) Entgegenhaltungen:
- EP-A- 0 177 436
- US-A- 3 238 859

## Beschreibung

In der älteren, später am 9.4.1986 veröffentlichten europäischen Patentanmeldung EP-A1-0 177 436, die nur im Umfang der beanspruchten ersten Priorität vom 19.9.1984 aus der deutschen Patentanmeldung P 34 34 806.9 zum Stand der Technik (gemäß Artikel 54(3) EPÜ) wird eine Beleuchtungseinheit beschrieben, bei der zeilenweise Lichtleitkanäle angeordnet sind, in deren Stirnflächen Licht einkoppelbar ist und entlang derer das Licht aus Lichtaustrittsbereichen in der Kanalwandung auskoppelbar ist. Die Beleuchtungseinheit bildet dort einen Bestandteil einer Abtasteinrichtung zur Beleuchtung und optischen Abtastung einer flächenhaften Vorlage. Bei dieser Abtasteinrichtung dient die Beleuchtungseinheit zur mikrozeilenweisen Beleuchtung der Vorlage, wobei das von der Vorlage reflektierte Licht spaltenweise mit Hilfe von Lichtempfangselementen erfaßt wird. Die Beleuchtung einzelner Mikrozeilen kann gleichmäßig über die Länge der jeweiligen Mikrozeile erfolgen, indem in mikrozeilenindividuelle Lichtleitkanäle stirnseitig eingekoppeltes Licht kontinuierlich entlang des jeweiligen Lichtleitkanals aus dessen Kanalwandung auf die Mikrozeile ausgekoppelt wird. Es ist aber auch eine entlang der Längsachse der Lichtleitkanäle fortschreitende sukzessive Lichtauskopplung beispielsweise durch ein an dem Lichtleitkanal entlang wanderndes Schallwellenpaket möglich.

Die Erfindung geht von einem Verfahren zur Herstellung einer flachen Beleuchtungseinheit aus.

Eine derartige Beleuchtungseinheit ist in der Zeitschrift "Elektronik", Heft 24, 1984 auf Seite 114 beschrieben. Die bekannte Beleuchtungseinheit ist als Elektrolumineszenz-Anzeigeeinheit ausgebildet, bei der in einer Anzeigefläche individuell ansteuerbare Bildpunkte in Form einzeln steuerbarer Elektrolumineszenzelemente in 256 Zeilen und 512 Spalten angeordnet sind. In der bekannten Beleuchtungseinheit ist weiterhin eine Ansteuer- und Treiberelektronik zur Ansteuerung der einzelnen Bildpunkte integriert. Die Bautiefe der bekannten Beleuchtungseinheit beträgt 0,8 Zoll (ca. 2 cm).

Aus der US-PS 3 238 859 ist weiterhin eine Beleuchtungeinheit als Bestandteil einer Fotokopiereinrichtung bekannt. Die bekannte Beleuchtungseinheit enthält eine flache Elektrolumineszenzschicht, die in einer Folienanordnung zwischen zwei durchsichtigen, elektrisch leitenden Folienelektroden liegend angeordnet ist. Durch Beaufschlagung der Folienelektroden mit einer Wechselspannung wird die Elektrolumineszenzschicht energetisch angeregt, so daß sie gleichmäßig über ihre Fläche aufleuchtet.

Der Erfindung liegt die Aufgabe zugrunde, ein Verfahren anzugeben, das die Herstellung von Beleuchtungeinheiten mit zumindest zeilenweise steuerbarer Lichtausstrahlung in sehr flacher Ausführung und mit vergleichsweise wenigen Bauteilen ermöglicht; eine weitere Aufgabe besteht darin, die Herstellung der flachen Beleuchtungseinheiten auf kostengünstige Weise in hohen Stückzahlen bei jeweils gleichbleibender Qualität zu ermöglichen, wobei eine besonders exakte Anordnung und Ausbildung der Lichtleitkanäle zu gewährleisten ist.

Zur Lösung dieser Aufgabe werden bei einem Verfahren zur Herstellung einer flachen Beleuchtungseinheit, erfindungsgemäß Lichtleitkanäle in Form von transparenten Stäben zeilenweise auf der Oberseite einer Platte ausgebildet; die Oberseite der Platte wird mit einer die Lichtleitkanäle überdeckenden und die Zwischenräume zwischen den Lichtleitkanälen ausfüllenden Gießmasse überzogen und die Platte wird nach dem Aushärten der Gießmasse soweit abgetragen, daß nur noch die Lichtleitkanäle jeweils dreiseitig von der Gießmasse umschlossen verbleiben.

Das erfindungsgemäße Verfahren ermöglicht die Herstellung einer flachen Beleuchtungseinheit mit nur relativ wenigen Bauteilen aufgrund der die Lichtleitkanäle bildenden Stäbe, wobei sich ein sehr flacher Aufbau der Beleuchtungseinheit dadurch ergibt, daß die Stäbe dünn ausgebildet sind. Die Gießmasse bildet nach dem Aushärten eine Folie, die die Lichtleitkanäle jeweils dreiseitig umschließt, so daß lediglich eine Seite der Lichtleitkanäle zur Auskopplung von in die Lichtleitkanäle eingespeistem Licht freiliegt; die Lichtleitkanäle sind daher gegenüber äußeren Einflüssen gut geschützt in der Folie eingebettet. Dadurch, daß die Lichtleitkanäle zuvor auf der Platte angeordnet werden, läßt sich bezüglich ihrer späteren Anordnung in der Folie eine hohe Genauigkeit erzielen.

Bei verschiedenen Anwendungsfällen für die Beleuchtungseinheit kann eine Transparenz der Folie erwünscht sein, wenn z. B. eine durch die Beleuchtungseinheit zeilenweise zu beleuchtende Vorlage durch die Folie hindurch zumindest grob sichtbar sein soll oder wenn bei einer Verwendung der Beleuchtungseinheit in einer Abtasteinrichtung die Folie mit den Lichtleitkanälen vorlagennäher als Lichtempfangselemente angeordnet ist. In diesen Fällen ist es als vorteilhaft anzusehen, wenn als Gießmasse transparentes Material verwendet wird, dessen optischer Brechungsindex geringer als der der Lichtleitkanäle ist. Dadurch wird erreicht, daß einerseits die Folie transparent ist und andererseits das in den Lichtleitkanälen geführte Licht in dem Grenzbereich zwischen den Lichtleitkanälen und der Folie eine Totalreflexion erfährt, wodurch Streulichteinflüsse zwischen jeweils benachbarten Lichtleitkanälen verhindert werden. Eine Verminderung von Streulichteinflüssen läßt sich in vorteilhafter Weise auch dadurch erreichen, daß die auf der Oberseite der Platte angeordneten Lichtleitkanäle vor dem Überziehen mit der Gießmasse verspiegelt werden.

Eine besonders kostengünstige Herstellung der flachen Beleuchtungseinheit nach dem erfindungsgemäßen Verfahren wird dadurch erreicht, daß die Lichtleitkanäle einzeln aus transparentem Material gepreßt werden und auf der Oberseite der Platte in zeilenweiser Anordnung befestigt werden; die Platte wird nach dem Überziehen der Lichtleitkanäle mit der Gießmasse von den vergossenen Lichtleitkanälen abgelöst. Zur Schaffung von mikropunktindividuellen Lichtaustrittsbereichen können bei der Pressung der Lichtleitkanäle auf ihren von der jeweiligen Fläche zur Befestigung auf der Platte abgewandten Flächen zusätzlich Kerben eingepreßt werden, an denen das seitlich in die Lichtleitkanäle eingekoppelte Licht aus diesen ausgekoppelt wird.

Eine besonders hohe Genauigkeit der Ausbildung der Lichtleitkanäle in Bezug auf ihre Abmessungen und ihre Anordnung in der von der Gießmasse gebildeten Folie wird dadurch erreicht, daß die Platte aus transparentem Material gefertigt wird und daß die Lichtleitkanäle in Form von stegförmigen Erhebungen der Platte ausgebildet werden.

Die Platte wird in vorteilhafter Weise aus transparemten Kunststoff unter Verwendung einer Matrize gegossen, die mit den auszubildenden stegförmigen Erhebungen in der Platte entsprechenden Vertiefungen versehen ist. Hierdurch wird nämlich eine besonders genaue Anordnung und Ausbildung der stegförmigen Erhebungen bzw. der späteren Lichtleitkanäle in der Folie gewährleistet.

Die transparente Platte läßt sich beispielsweise im Spritzgußverfahren herstellen, indem die Matrize als Preßmatrize verwendet wird und die Platte spritzgegossen wird.

Von besonderem Vorteil ist es, beim Gießen der Platte in der Matrize als transparenten Kunststoff einen photopolymerisierbaren Klarlack zu verwenden und diesen durch Lichteinwirkung zu härten. Ein derartiger Verfahrenschritt ist für sich aus der Druckschrift: "Philips Technical Review", Band 40, 1982, Nr. 10, Seite 290, insbesondere Figur 4 bekannt. Der Klarlack wird mittels einer Plexiglasscheibe in die Vertiefungen der Matrize gepreßt und durch Bestrahlung mit ultraviolettem Licht durch die Plexiglasscheibe hindurch ausgehärtet. Bei dem erfindungsgemäßen Verfahren wird nach Aushärten des Klarlacks und Vergießen der Lichtleitkanäle die Plexiglasscheibe von den vergossenen Lichtleitkanälen abgelöst.

Zur Herstellung der Matrize werden vorteilhafterweise in einer Substratschicht zeilenweise Nuten eingeschnitten, deren jeweilige Tiefe und Breite der Höhe und den Zwischenabständen der stegförmigen Erhebungen auf der zu formenden transparenten Platte entsprechen; von der die Nuten aufweisenden Seite der Substratschicht wird ein Formabdruck gewonnen, der die Matrize bildet.

Eine weitere Lösung der oben angegebenen Aufgabe besteht erfindungsgemäß darin, daß eine Trägerplatte mit auf einer Seite zeilenweise angeordneten Vertiefungen gepreßt wird, deren jeweilige Tiefe und Breite den Querschnittsabmessungen von Lichtleitkanälen entsprechen, und daß zur Ausbildung der Lichtleitkanäle transparentes Material in die Lichtleitkanäle eingebracht wird. Auch diese Verfahrensvariante ermöglicht die Herstellung einer sehr flachen Beleuchtungseinheit mit nur wenigen Bauelementen, wobei die Lichtleitkanäle in den Vertiefungen gegenüber äußeren Einflüssen gut geschützt eingebettet sind.

Ist eine Transparenz der Trägerplatte erwünscht, so wird die Trägerplatte aus transparentem Material gepreßt, dessen Brechungsindex größer als der der Lichtleitkanäle ist; auf diese Weise wird erreicht, daß das in den Lichtleitkanälen geführte Licht totalreflektiert wird und kein Streulicht aus den Lichtleitkanälen austreten kann. Eine Verminderung der Streulichteinflüsse wird in vorteilhafter Weise auch dadurch erreicht, daß die Trägerplatte auf ihrer mit den Vertiefungen versehenen Seite vor dem Einbringen des transparenten Materials für die Lichtleitkanäle verspiegelt wird.

Die Herstellung der Trägerplatte mit den Vertiefungen erfolgt vorteilhafterweise dadurch, daß die Trägerplatte unter Verwendung einer Matrize gegossen wird, daß zur Herstellung der Matrize in einer Substratschicht zeilenweise Nuten eingeschnitten werden, deren jeweilige Tiefe und Abstand zueinander den Querschnittsabmessungen der zu bildenden Lichtleitkanäle entspricht, daß von der die Nuten aufweisenden Seite der Substratschicht ein erster Formdruck und von diesem ein zweiter Formdruck gewonnen wird, der die Matrize bildet. Dieses Verfahren gewährleistet eine exakte Ausbildung der Vertiefungen für die Lichtleitkanäle.

Zur Schaffung von mikropunktindividuellen Lichtaustrittsbereichen entlang der Lichtleitkanäle ist vorgesehen, daß vor dem Einschneiden der Nuten in die Substratschicht in Querrichtung hierzu spaltenweise Kerben in die Substratschicht eingeschnitten werden. Diese Kerben ergeben in vorteilhafter Weise sowohl bei dem Verfahren, das die Pressung einer transparenten Platte mit stegförmigen Erhebungen vorsieht, als auch bei dem die Bildung einer Trägerplatte mit zeilenweise angeordneten Vertiefungen beinhaltenden Verfahren entsprechende Kerben in den stegförmigen Erhebungen bzw. den Vertiefungen und damit in den Lichtleitkanälen, so daß Lichtstrahlen, die in Stirnflächen der Lichtleitkanäle eingekoppelt werden, an den der Lichtquelle zugewandten Kerbflächen so reflektiert werden, daß sie annähernd senkrecht auf die Kanalwandung im Lichtaustrittsbereich des Lichtleitkanales auftreffen und somit aus diesem austreten können. Eine gleichmäßige Lichtauskopplung entlang der einzelnen Lichtleitkanäle wird in vorteilhafter Weise dadurch erreicht, daß bei der Herstellung der Matrize die Kerben spaltenweise fortschreitend mit zunehmend größerer Tiefe in die Substratschicht eingeschnitten werden.

Die Substratschicht selbst kann gemäß einer Weiterbildung des erfindungsgemäßen Verfahren in Form einer Lackschicht auf einer Trägerschicht ausgebildet werden.

Im Hinblick auf eine hohe Schnittgenauigkeit beim Einschneiden der Nuten und Kerben in die Substratschicht kann für diese alternative auch eine Metallplatte - beispielsweise aus Kupfer oder Aluminium - verwendet werden.

Eine besonders einfache und damit kostengünstige Herstellung der Matrize für das erfindungsgemäße Verfahren wird dadurch erreicht, daß als Formabdruck ein Silikonkautschukabdruck verwendet wird.

In Abwandlung hierzu läßt sich eine besonders hohe Genauigkeit der Ausbildung der Lichtleitkanäle in Bezug auf ihre Abmessungen und ihre Anordnung dadurch erreichen, daß zur Herstellung des Formabdruckes auf der die Nuten aufweisenden Seite der Substratschicht eine leitfähige Schicht aufgebracht wird und daß in einem galvanischen Bad auf der leitfähigen Schicht eine Metallschicht aufgebaut wird, die bei ausreichender Dicke, befreit von der Substratschicht den Formabdruck (die Matrize) bildet. Im Falle einer Lackschicht als Substratschicht dient die leitfähige Schicht als Grundlage für die galvanische Abscheidung der Metallschicht. Besteht die Substratschicht aus einer Metallplatte, wie z. B. aus Kupfer, so wird das Kupfer beim letzten Schritt zur Herstellung der Matrize weggeätzt und die leitfähige Schicht - beispielsweise ein Silberbelag - dient dazu, den Ätzprozeß an der die Matrize bildenden Metallschicht zu stoppen.

Zur Erläuterung des erfindungsgemäßen Verfahrens sind in den
Figuren 1 A, 1B bis 6A, 6B auf schematische Weise einzelne Verfahrensschritte zur Herstellung der flachen Beleuchtungseinheit dargestellt, wobei zunächst die Lichtleitkanäle ausgebildet und anschließend in einer Folie vergossen werden; die
Figuren 7A, 7B bis 9A, 9B zeigen im Hinblick hierauf alternative Teilschritte zur Ausbildung der Lichtleitkanäle mit Hilfe von photopolymerisierbarem Klarlack. Die
Figuren 10A, 10B bis 15A, 15B zeigen einzelne Schritte einer weiteren Verfahrensvariante zur Herstellung der Beleuchtungseinheit, wobei die Lichtleitkanäle in Vertiefungen einer Trägerplatte eingebracht werden.
Figur 16 zeigt schließlich einen Ausschnitt aus der fertig hergestellten Beleuchtungseinheit.

Zu den in den Figuren 1A, 1B bis 15A, 15B dargestellen Schnittzeichnungen ist anzumerken, daß die Teildarstellungen rechts der strichpunktierten Trennlinien bezogen auf die linken Teildarstellungen jeweils im rechten Winkel in die Zeichenebene hinein verlaufend anzusehen sind.

Entsprechend einer ersten Variante des erfindungsgemäßen Verfahrens wird auf einer Trägerschicht 1 (Figur 1A, 1B), die beispielsweise aus einer Glasplatte bestehen kann, eine Substratschicht bestehend aus einer dünnen Lackschicht 2 aufgebracht. In diese Lackschicht 2 werden zunächst spaltenweise Kerben 3 eingeschnitten, die von Spalte zu Spalte fortschreitend mit größerer Kerbtiefe hergestellt werden. Bei einem bevorzugten Spaltenabstand der Kerben 3 von etwa 0,5 mm liegt die Kerbtiefe im Bereich von 0,004 mm bis 0,5 mm. Die Kerbflächen 4 der Kerben 3 sind vorzugsweise unter einem Winkel von etwa 45_{°} gegenüber der Ebene der Lackschicht 2 geneight. In einem zweiten Verfahrensschritt werden in Querrichtung zu den Kerben 3 zeilenweise Nuten 5 mit vorzugsweise rechteckförmigen Querschnitt in die Lackshicht 2 eingeschnitten. Die Schnittiefe für die Nuten 5 ist dabei mindestens so groß wie die der am tiefsten eingeschnittenen Kerbe. Im Hinblick auf die für die Kerben 3 angegebenen Maße werden die Nuten 5 vorzugsweise mit einer Breite von etwa 0,15 mm in einem Zeilenabstand von etwa 0,5 mm (jeweils von der Mitte einer Nut zu der Mitte der benachbarten Nut gerechnet) ausgeführt. Die Trägerschicht 1 mit der durch die Einschnitte strukturierten Lackshicht 2 bildet wine Masterform.

In einem nächsten Verfahrensschritt wird auf der Lackschicht 2 eine (hier unverhältnismäßig dick dargestellte) leitfähige Schicht 6 vorzugsweise in Form eine Metallüberzuges in einer Sputterkammer aufgebracht. es ist jedoch auch möglich, diesen Metallüberzug aufzudampfen. Dieser Verfahrensschritt dient zur Vorbereitung der Masterform für einen nachfolgenden Galvanisierungsproseß, in dem in einem galvanischen Bad auf der leitfähigen Schicht 6 eine Metallschicht 7 (Figur 2A, 2B) aufgebaut wird; bevorzugtes Material für die Metallschicht 7 ist Nickel. Der Galvanisierungsprozeß ist beendet, wenn die Metallschicht 7 eine Dicke erreicht, bei der sie die Kerben 3 und die Nuten 5 in der Lackschicht 2 ausfüllt und ansonsten eine mechanisch ausrechend stabile Platte bildet.

Zur Verstärkung der Metallschicht 7 kann diese auf ihrer der Lackschicht abgewandten Rückseite mit einer zusätzlichen Stabilisierungsschicht 7a (Figur 3A, 38) beispielsweise aus Gießharz abgedeckt werden. Die Metallschicht 7 mit der extrem dünnen leitfähigen Schicht 6 und mit der rückseitigen Stabilsierungsschicht 7a ergibt, nachdem sie von der Lackschicht 2 abgezogen worden ist, eine Matrize 8. Mit Hilfe der als Preßmatrize verwendbaren Matrize 8 lassen sich in einer Spritzpresse 9 aus flüssigem transparentem Kunststoff 10 wie z. B. Plexiglas oder Polycarbonat transparente Platten 11 (Figur 4A, 4B) pressen, auf deren Oberseite 12 jeweils zeilenweise stegförmige Erhebungen 13 ausgebildet sind, die in Querrichtung spaltenweise mit Kerben 14 versehen sind. Bezüglich der Anordnung und der Abmessungen der stegförmigen Erhebungen 13 mit den Kerben 14 entspricht die Oberseite 12 der transparenten Platte 11 der Struktur der Lackshicht 2 der Masterform entsprechen Figur 1 A 1 B.

In einem folgenden Verfahrensschritt wird die transparente Platte 11 auf ihrer Oberseite 12 mit den stegförmigen Erhebungen 13 verspiegelt. Nachfolgend wird die Oberseite 12 der transparenten Platte 11 mit einer die stegförmigen Erhebungen 13 überdeckenden und die Kerben 14 sowie die Zwischenräume zwischen den stegförmigen Erhebungen 13 ausfüllenden Gießmasse 15 überzogen (Figure 5a, 5B).

Ist die Gießmasse 15 ausgehärtet, so wird die transparente Plate 11 ausgehend von ihrer der Oberseite 12 abgewandten Unterseite soweit abgetragen, bis nur noch die ehemals stegförmigen Erhebungen 13 in Form von Lichtleitkanälen 16 jeweils dreiseitig von der Gießmasse 15 umschlossen verbleiben (Figur 6A, 6B). Das Abtragen der Platte 11 kann durch ein mechanisches Verfahren beispielswiese durch Abschleifen und nachträgliches Polieren oder durch ein chemisches Ätzerfahren erfolgen.

Alternativ zu der vorstend beschriebenen Verfahrensvariante, läßt sich die Beleuchtungseinheit im Anschluß an den in der Figur 3A, 3B gezeigten Verfahrensschritt entsprechend den in den Figuren 7A, B bis 9A, B bezeigten Schritten fertigstellen. Dazu wird ein photopolymerisierbarer Klarlack 21 mit Hilfe einer Plexiglasplatte 22 in die Vertiefungen der Matrize 8 gepreßt. Anschließend wird der Klarlack 21 durch die Plexiglasplatte 22 hindurch mit ultraviolettem Licht 23 bestrahlt, so daß der Klarlack 21 zu einer transparenten Platte 11 aushärtet, die aus einer dünnen Bodenplatte 24 mit zeilenweise angeordneten und mit Kerben 14 versehenen stegförmigen Erhebungen 13 besteht (Figur 8A, 8B). Anschließend wird die Matrize 8 von der transparenten Platte 11 gelöst und die so gefertigte Oberfläche 25 der transparenten Platte 11 verspiegelt. In einen folgenden Verfahrensschritt wird die Platte 11 auf ihrer verspiegelten Oberfläche 25 mit einer Gießmasse 15 überzogen. Nach dem Aushärten der Gießmasse 15 wir die an der transparenten Platte 11 anhaftende Plexiglasplatte 22 abgezogen, so daß bis auf die sehr dünne Bodenplatte 24 im wesentlichen nur die stegförmigen Erhebungen der transparenten Platte in Form der Lichtleitkanäle 16 jeweils dreiseitig von der Gießmasse 15 umschlossen verbleiben (Figur 9A, 9B).

Die Gießmasse 15 bldet somit eine Folie, in der zeilenweise die Lichtleitkanäle 16 mit ihren spaltenweise angeordneten Kerben 14 eingebettet sind. Figur 16 verdeutlicht dies durch einen in perspektivischer Ansicht dargestellten Ausschnitt der nach dem erfindungsgemäßen Verfahren hergestellten Beleuchtungseinheit bestehend aus der Folie 15 mit den Lichtleitkanälen 16. Anhand von zwei parallelen Lichstrahlen 17 und 18 wird verdeutlicht, wie bei seitlicher Einkopplung von Licht in die Stirnfächen eines Lichtleitkanals 16 aufgrund der unterschiedlich tiefen Kerben 14 in dem Lichtleitkanal 16 eine über die Längsausdehnung des Lichtleitkanales 16 gleichmäßige Auskopplung des Lichtes aus Lichtaustrittsbereichen 19 und 20 in der Kanalwandung des Lichtleitkanales 16 erreicht wird.

Zur Herstellung einer Beleuchtungseinheit nach Figur 16 entsprechend einer weiteren Variante des erfindungsgemäßen Verfahrens, bei dem die Lichtleitkanäle aus transparentem, in Vertiefungen einer Trägerplatte eingebrachten bzw. eingepreßtem Material bestehen, wird im folgendem auf die Figuren 10a, 10B bis 15A, 15B Bezug genommen.

Wie Figur 10A, 10B zeigt, wird ebenso wie bei der vorstehend beschriebenen Verfahrensvariante zunächst eine Masterform mit Nuten 5 und Kerben 3 hergestellt. Während bei der zuvor beschriebenen Verfahrensvariante hierzu eine dünne Lackschicht als Substratshicht ausgebildet wurde, werden entsprechend der Darstellung in Figure 10a, 10B die Nuten 5 und Kerben 3 in einer vorzugsweise aus Kupfer bestehenden Metallplatte 25 eingeschnitten. Allgemein ist jedoch bei beiden Verfahrensvarianten die alternative Verwendung einer Lackschicht oder einer Metallschicht als Substratschicht zum Einschneiden der Nuten 5 und Kerben 3 möglich.

In einem weiteren Verfahrensschritt wird auf der mit den Nuten 5 und Kerben 3 versehenen Seite der Metallplatte 25 eine düne leitfähige Schicht 26 vorzugsweise aus Silber aufgebracht. Auf dieser wird in einem galvanischen Bad eine Metallschicht 27 aufgebaut; bevorzugtes Material für die Metallschicht 27 ist Nickel (Figur 11 A, 11 B).

In einem nachfolgenden Ätzprozeß wird die aus Kupfer bestehende Metallplatte 25 bis zu der leitfähigen Schicht 26 hin weggeätzt; die leitfähige Schicht 26 (Silber) selbst ist gegenüber dem verwendeten Atzmitel resistent, so daß der Ätzprozeß endet, sobald die gesamte Metallplatte 25 weggeätzt ist. Die verbleibende Metallschicht 27 und die leitfähige Schicht 26 bilden zusammen einen ersten Formabdruck 28 (Figur 12A, 12B).

Nach einer Elektropolitur wird von diesem auf diese Weise ein zweiter Formabdruck 29 hergestellt, wie er in Figur 13A, 13B zu sehen ist. Dieser zweite Formabdruck 29 entspricht hinsichtlich seiner Oberflächenstruktur der in Figur 10A, 10B gezeigten Metallplatte 25 mit den Nuten 5 und Kerben 3.

Der zweite Formabdruck 29 wird gemäß der Darstellung in Figur 14A, 14B ein einer Spritzpresse 9 als Matrize 8 verwendet. Mit Hilfe dieser Matrize 8 lassen sich in der Spritzpresse 9 Trägerplatten 30 (Figur 12a, 12B) aus Kunststoff 10 pressen, deren Oberflächenstruktur der der in Figur 16 gezeigten Folie 15 entspricht. In die Vertiefungen der Trägerplatten 30 werden daraufhin die Lichtleitkanäle 16 aus transparentem Material eingepreßt (Figur 15A, 15B).

Die Ausbildung der Lichtleitkanäle 16 in der Trägerplatte 30 erfolgt in entsprechender Weise, wie für die erste Verfahrensvariante unter Bezugnahme auf Figur 7A, 7B beschrieben vorzugsweise mit Hilfe von photopolymerisierbarem Klarlack, der mittels einer Plexiglasplatte gepreßt wird. Anschließend wird der Klarlack durch die Plexiglasplatte hindurch mit ultraviolettem Licht bestrahlt, so daß der Klarlack ausgehärtet und nach Entfernen der Plexiglasplatte in Form der Lichtleitstäbe in den Vertiefungen der Trägerplatte verbleibt.

Im Rahem der Erfindung ist est auch möglich, die Formabdrucke von der Substratschicht 2 bzw. 25 statt mittels eines galvanischen Prozesses mit Hilfe von Silikonkautschuk zu gewinnen.

Je nach Ansteuerung der Lichtleitkanäle bestehen für die Beleuchtungseinheit zahlreiche Verwendungsmöglichkeiten beispielsweise als flächenhaftes Beleuchungselement beispielsweise für optische Abtastgeräte oder als hochauflösendes Display.

## Patentansprüche

1. Verfahren zur Herstellung einer flachen Beleuchtungseinheit (Fig. 16), dadurch gekennzeichnet, daß Lichtleitkanäle (16) in Form von transparenten Stäben zeilenweise auf der Oberseite (12; 25) einer Platte (11; 11, 22)) ausgebildet werden, daß die Platte (11; 22) mit einer die Lichtleitkanäle (16) überdeckenden und die Zwischenräume zwischen den Lichtleitkanälen (16) ausfüllenden Gießmasse (15) überzogen wird und daß die Platte (11; 22) nach dem Aushärten der Gießmasse (15) so weit abgetragen wird, daß nur noch die Lichtleitkanäle (16) jeweils dreiseitig von der Gießmasse (15) umschlossen verbleiben (Fig. 4A, 4B, 6A, 6B).

2. Verfahren nach Anspruch 1, dadurch gekennzeichnet, daß als Gießmasse (15) transparentes Material verwendet wird, dessen optischer Brechungsindex geringer als der der Lichtleitkanäle (1-6) ist.

3. Verfahren nach einem der vorangehenden Ansprüche, dadurch gekennzeichnet, daß die auf der Oberseite (12) der Platte (11) angeordneten Lichtleitkanäle (16) vor dem Überziehen mit der Gießmasse (15) verspiegelt werden.

4. Verfahren nach einem der vorangehenden Ansprüche, ddurch gekennzeichnet, daß die Lichtleitkanäle einzeln aus transparentem Material gepreßt und auf der Oberseite der Platte in zeilenweiser Anordnung befestigt werden und daß die Platte nach dem Überziehen der Lichtleitkanäle mit der Gießmasse von den vergossenen Lichtleitkanälen abgelöst wird.

5. Verfahren nach einem der Ansprüche 1 bis 3, dadurch gekennzeichnet, daß die Platte (11) aus transparentem Material gefertigt wird und daß die Lichtleitkanäle (16) in Form von stegförmigen Erhebungen (13) der Platte (11) ausgebildet werden.

6. Verfahren nach Anspruch 5, dadurch gekennzeichnet, daß die Platte (11) aus transparentem Kunststoff unter Verwendung einer Matrize (8) gegossen wird, die mit den auszubildenden stegförmigen Erhebungen (13) in der Platte (11) entsprechenden Vertiefungen versehen ist.

7. Verfahren nach Anspruch 6, dadurch gekennzeichnet, daß die Matrize (8) als Preßmatrize verwendet wird und die Platte (11) spritzgegossen wird.

8. Verfahren nach Anspruch 6, dadurch gekennzeichnet, daß als transparenter Kunststoff ein photopolymerisierbarer Klarlack (21) verwendet wird, der durch Lichteinwirkung (23) gehärtet wird.

9. Verfahren nach einem der Ansprüche 6 bis 8, dadurch gekennzeichnet, daß zur Herstellung der Matrize (8) in einer Substratschicht (2) zeilenweise Nuten (5) eingeschnitten werden, deren jeweilige Tiefe und Breite der Höhe und den Zwischenabständen der stegförmigen Erhebungen (13) auf der zu formenden transparenten Platte (11) entsprechen und daß von der die Nuten (5) aufweisenden Seite der Substratschicht (2) ein Formabdruck gewonnen wird, der die Matrize (8) bildet.

10. Verfahren zur Herstellung einer flachen Beleuchtungseinrichtung, dadurch gekennzeichnet, daß eine Trägerplatte (30) mit auf einer Seite zeilenweise angeordneten Vertiefungen gepreßt wird, deren jeweilige Tiefe und Breite den Querschnittsabmessungen von Lichtleitkanälen (16) entsprechen, und daß zur Ausbildung der Lichtleitkanäle (16) transparentes Material in die Vertiefungen eingebracht wird (Fig. 14A, 14B, 15A, 15B).

11. Verfahren nach Anspruch 10, dadurch gekennzeichnet ,daß die Trägerplatte (30) aus transparentem Material gepreßt wird, dessen optischer Brechungsindex größer als der der Lichtleitkanäle (16) ist.

12. Verfahren nach Anspruch 10, dadurch gekennzeichnet, daß die Trägerplatte (30) auf ihrer mit den Vertiefungen versehenen Seite vor dem Einpressen des transparenten Materials für die Lichtleitkanäle (16) verspiegelt wird.

13. Verfahren nach einem der Ansprüche 10 bis 12, dadurch gekennzeichnet, daß die Trägerplatte (30) unter Verwendung einer Matrize (8) gegossen wird, daß zur Herstellung der Matrize (8) in einer Substratschicht (25) zeilenweise Nuten (5) eingeschnitten werden, deren jeweilige Tiefe und Abstand zueinander den Querschnittsabmessungen der zu bildenden Lichtleitkanäle (16) entspricht, daß von der die Nuten (5) aufweisenden Seite der Substratschicht (25) ein erster Formabdruck (28) und von diesem ein zweiter Formabdruck (29) gewonnen wird, der die Matrize (8) bildet.

14. Verfahren nach einem der Ansprüche 9 und 13, dadurch gekennzeichnet, daß vor dem Einschneiden der Nuten (5) in die Substratschicht (2 bzw. 25) in Querrichtung hierzu spaltenweise Kerben (3) in die Substratschicht (2 bzw. 25) eingeschnitten werden.

15. Verfahren nach Anspruch 14, dadurch gekennzeichnet, daß die Kerben (3) spaltenweise fortschreitend mit zunehmend größerer Tiefe in die Substratschicht (2 bzw. 25) eingeschnitten werden.

16. Verfahren nach einem der Ansprüche 9 und 13 bis 15, dadurch gekennzeichnet, daß die Substratschicht in Form einer Lackschicht (2) auf einer Trägerschicht (1) ausgebildet wird.

17. Verfahren nach einem der Ansprüche 9 und 13 bis 15, dadurch gekennzeichnet, daß als Substratschicht eine Metallplatte (25) verwendet wird.

18. Verfahren nach einem der Ansprüche 9 und 13 bis 17, dadurch gekennzeichnet, daß als Formabdruck ein Silikonkautschukabdruck verwendet wird.

19. Verfahren nach einem der Ansprüche 9 und 13 bis 17, dadurch gekennzeichnet, daß zur Herstellung des Formabdruckes (8) auf der die Nuten (5) aufweisenden Seite der Substratschicht (2) eine leitfähige Schicht (6) aufgebracht wird und daß in einem galvanischen Bad auf der leitfähigen Schicht (6) eine Metallschicht (7) aufgebaut wird, die bei ausreichender Dicke befreit von der Substratschicht (2) den Formabdruck (8) und somit die Matrize bildet.

## Claims

1. A process for producing a flat light source (Fig. 16), characterised in that light guiding passages (16) in the form of transparent rods are formed row-wise on the upper side (12; 25) of a plate (11; 11, 22), in that the plate (11) is covered with a casting mass (15) covering the light guiding passages (16) and filling the intermediate spaces between the light guiding passages (16), and in that after the casting mass (15) has hardened the plate (11; 22) is removed until only the light guiding passages (16), each encloses on three sides by the casting mass (15), remain (Fig. 4A, 4B, 6A, 6B).

2. A process according to claim 1, characterised by the use as casting mass (15) of a transparent material whose optical refractive index is smaller than that of the light guiding passages (16).

3. A process according to any one of the preceding claims, characterised in that the light guiding passages (16) arranged on the upper side (12) of the plate (11) have a reflective coating applied before they are covered with the casting mass (15).

4. A process according to any one of the preceding claims, characterised in that the light guiding passages are pressed individually out of transparent material and are attached row-wise on the upper side of the plate, and in that after the light guiding passages are pressed individually out of transparent material and are attached row-wise on the upper side of the plate, and in that after the light guiding passages have been covered with the casting mass the plate is removed from the cast light guiding passages.

5. A process according to any one of claims 1 to 3, characterised in that the plate (11) is made of transparent material and that the light guiding passages (16) are made in the form of raised ribs (13) on the plate (11).

6. A process according to claim 5, characterised in that the plate (11) is cast from transparent material using a mould (8) which is provided with recesses corresponding to the raised ribs (13) to be formed on the plate (11).

7. A process according to claim 6, characterised in that the mould (8) is used as a pressing die and that the plate (11) is die cast.

8. A process according to claim 6, characterised by the use as transparent plastics material of a photopolymerisable clear lacquer (21) which is hardened by the action of light (23).

9. A process according to any one of claims 6 to 8, characterised in that to produce the mould (8) grooves (5) are cut row-wise in a substrate layer (2), their respective depths and widths corresponding to the height and the distances apart of the raised ribs (13) on the transparent plate (11) that is to be shaped, and in that a counterpart of the side of the substrate layer (2) having the grooves (5) is obtained, which forms the mould (8).

10. A process for producing a flat light source, characterised in that a supporting plate (30) is impressed on one side with recesses arranged row-wise, their respective depths and widths corresponding to the cross-sectional dimensions of light guiding passages (16), and that to form the light guiding passages (16) transparent material is introduced into the recesses (Fig. 14A, 14B, 15A, 15B).

11. A process according to claim 10, characterised in that the supporting plate (30) is pressed from transparent material whose optical refractive index is larger than that of the light guiding passages (16).

12. A process according to claim 10, characterised in that the supporting plate (30) has a reflective coating applied to the side provided with the recesses before the transparent material for the light guiding passages (16) is pressed in.

13. A process according to any one of claims 10 to 12, characterised in that the supporting plate (30) is cast using a mould (8), in that to produce the mould (8) grooves (5) are cut into a substrate layer (25) row-wise, their respective depths and distances apart corresponding to the cross-sectional dimensions of the light guiding passages (16) to be formed, in that from the side of the substrate layer having the grooves (5) a first counterpart (28) is obtained and from this a second counterpart (29) is obtained which forms the mould (8).

14. A process according to either one of claims 9 and 13, characterised in that before cutting the grooves (5) in the substrate layer (2 or 25) notches (3) are additionally cut transversely thereto into the substrate layer (2 or 25) columnwise.

15. A process according to claim 14, characterised in that the notches (3) are cut into the substrate layer (2 or 25) with progressively increasing depth columnwise.

16. A process according to any one of claims 9 and 13 to 15, characterised in that the substrate layer is in the form of a coat of lacquer (2) on a supporting layer (1).

17. A process according to any one of claims 9 and 13 to 15, characterised in that a metal plate (25) is used as the substrate layer.

18. A process according to any one of claims 9 and 13 to 17, characterised in that a silicone rubber counterpart is used as the counterpart.

19. A process according to any one of claims 9 and 13 to 17, characterised in that in order to make the counterpart (8) a conductive layer (6) is applied to the side of the substrate layer (2) having the grooves (5) and that a metal layer (7) is formed on the conductive layer (6) in an electroplating bath which, when thick enough and freed from the substrate layer (2), forms the counterpart (8) and thus the mould.

## Revendications

1. Procédé pour fabriquer une unité d'éclairement plate (figure 16), caractérisé par le fait qu'on forme des canaux (16) de guidage de la lumière sous la forme de barres transparents disposées selon des lignes sur la surface supérieure (12; 25) d'une plaque (11;11, 22), qu'on recouvre la plaque (11) par une masse d'enrobage (15) recouvrant les canaux (16) de guidage de la lumière et remplissant les espaces intercalaires présents entre les canaux (16) et qu'après le durcissement de la masse d'enrobage (15), on élimine la plaque (11; 22) au point que seuls subsistent encore les canaux (16) de guidage de la lumière, entourés respectivement sur trois côtés par la masse d'enrobage (15) (figures 4A, 4B, 6A, 6B).

2. Procédé suivant la revendication 1, caractérisé par le fait qu'on utilise comme masse d'enrobage (15) un matériau transparent, dont l'indice de réfraction optique est inférieur à celui des canaux (16) de guidage de la lumière.

3. Procédé suivant l'une des revendications précédentes, caractérisé par le fait qu'avant le recouvrement par la masse d'enrobage (15), on métallise les canaux (16) de guidage de la lumière diposés dans la face supérieure (12) de la plaque (11).

4. Procédé suivant l'une des revendications précédentes, caractérisé par le fait qu'on forme par pressage individuellement les canaux de guidage de la lumière en utilisant un matériau transparent et qu'on les fixe sur la face supérieure de la plaque conformément à une disposition suivant des lignes et qu'après avoir recouvert les canaux de guidage de la lumière avec la masse d'enrobage, on détache la plaque, des canaux enrobés de guidage de la lumière.

5. Procédé suivant l'une des revendications 1 à 3, caractérisé par le fait qu'on fabrique la plaque (11) avec un matériau transparent et qu'on réalise les canaux (16) de guidage de la lumière sous la forme de partie saillantes en forme de barrettes (13) de la plaque (11).

6. Procédé suivant la revendication 5, caractérisé par le fait qu'on moule la plaque (11) en utilisant une matière plastique transparente, moyennant l'utilisation d'une matrice (8), qui est pourvue de renforcements correspondant aux parties saillantes en forme de barrettes (13) devant être formées sur la plaque (11).

7. Procédé suivant la revendication 6, caractérisé par le fait qu'on utilise la matrice (8) sous la forme d'une matrice de pressage et qu'on moule par injection la plaque (11).

8. Procédé suivant la revendication 6, caractérisé par le fait qu'on utilise, comme matière plastique transparente, un vernis transparent photopolyméri- sable (21), que l'on fait durcir sous l'action d'une lumière (23).

9. Procédé suivant l'une des revendications 6 à 8, caractérisé par le fait que pour fabriquer la matrice (8), on découpe suivant des lignes, dans une couche formant substrat (2), des rainures (5), dont la profondeur et la largeur respectives correspondent à la hauteur et aux espaces intercalaires des parties saillantes en forme de barrettes (13) sur la plaque transparente (11) devant être formée, et qu'on obtient, à partir de la face de la couche formant substrat (2), comportant les rainures (5), une empreinte de moulage constituant la matrice (8).

10. Procédé pour fabriquer un dispositif d'éclairement plat, caractérisé par le fait qu'on forme par pressage une plaque de support (30) possédant des renfoncements disposés suivant des lignes dans l'une de ses faces et dont la profondeur et la largeur respectives correspondent aux dimensions de la section transversale de canaux (16) de guidage de la lumière, et que, pour former ces canaux (16) de guidage de la lumière, on insère un matériau transparent dans les renfoncements (figures 14A, 14B, 15A, 15B).

11. Procédé suivant la revendication 10, caractérisé par le fait qu'on forme la plaque de support (3) par pressage en utilisant un matériau transparent, dont l'indice de réfraction optique est supérieur à celui des canaux (16) de guidage de la lumière.

12. Procédé suivant la revendication 10, caractérisé par le fait qu'avant le pressage du matériau transparent utilisé pour les canaux (16) de guidage de la lumière, on métallise la plaque de support (30) au niveau de sa face pourvue de renforcements.

13. Procédé suivant l'une des revendications 10 à 12, caractérisé par le fait qu'on moule la plaque de support (30) en utilisant une matrice (8), que, pour fabriquer la matrice (8), on découpe, suivant des lignes, dans une couche formant substrat (25), des rainures (5), dont la profondeur respective et la distance réciproque respective correspondant aux dimensions en coupe transversale des canaux (16) de guidage de la lumière devant être formés, qu'à partir de la face, comportant les rainures (5), de la couche formant substrat (25) on forme une première empreinte de moulage (28) et qu'à partir de cette dernière on forme une seconde empreinte de moulage (29) constituant la matrice (8).

14. Procédé suivant l'une des revendications 9 et 13, caractérisé par le fait qu'avant le découpage des rainures (5) dans la couche formant substrat (2 ou 25), on découpe, dans cette couche de substrat, des encoches (3) s'étendant suivant des colonnes disposées dans une direction transversale par rapport aux rainures.

15. Procédé suivant la revendication 14, caractérisé par le fait qu'on découpe les encoches (3), selon une disposition en colonnes, progressivement avec une profondeur croissante dans la couche formant substrat (2 ou 25).

16. Procédé suivant l'une des revendications 9 et 13 à 15, caractérisé en ce qu'on réalise la couche formant substrat sous la forme d'une couche de laque (2) sur une couche de support (1).

17. Procédé suivant l'une des revendications 9 et 13 à 15, caractérisé par le fait qu'on utilise, comme couche formant substrat, une plaque métallique (25).

18. Procédé suivant l'une des revendications 9 et 13 à 17, caractérisé par le fait qu'on utilise, comme empreinte de moulage, une empreinte en caoutchouc silicone.

19. Procédé suivant l'une des revendications 9 et 13 à 17, caractérisé par le fait que pour fabriquer l'empreinte (8) sur la face, comportant les rainures (5), de la couche formant substrat (2), on dépose une couche conductrice (6) et qu'on forme sur la couche conductrice (6), dans un bain galvanique, une couche métallique (7) qui, lorsqu'elle possède une épaisseur suffisante et que la couche formant substrat (2) en est retirée, forme l'empreinte de moulage (8) et par conséquent la matrice.
